# EUROPÄISCHE PATENTSCHRIFT

(11) **EP 0 272 275 B1**
(45) Veröffentlichungstag und Bekanntmachung des Hinweises auf die Patenterteilung: **27.06.1990**
(21) Anmeldenummer: 86906814.8
(22) Anmeldetag: 12.11.1986
(51) Int. Cl.: G10H 1/40, G04F 5/02

(54) **VERFAHREN ZUR ERZEUGUNG EINES PERIODISCHEN TAKTSIGNALS UND TAKTGEBER ZUR DURCHFUHRUNG DIESES VERFAHRENS**
PROCESS FOR PRODUCING A PERIODIC TIMING SIGNAL AND PULSE GENERATOR FOR PERFORMING THE PROCESS
PROCEDE DE PRODUCTION D'UN SIGNAL PERIODIQUE DE SYNCHRONISATION ET GENERATEUR D'IMPULSIONS POUR L'APPLICATION DE CE PROCEDE

(30) Priorität: 13.11.1985 DE 3540176
(43) Veröffentlichungstag der Anmeldung: 29.06.1988
(73) Patentinhaber: GÜNTHER, Martin (Rechtsnachfolger von WILLEMS, Martin (verstorben)), D-4005 Meerbusch 1 (DE)
(72) Erfinder: WILLEMS, Martin, verstorben (DE)
(74) Vertreter: Schumacher, Horst, Dr. Dipl.-Phys.
(86) Internationale Anmeldenummer: EP8600652
(87) Internationale Veröffentlichungsnummer: WO8703126

(56) Entgegenhaltungen:
- DE-A- 1 547 589
- DE-A- 2 128 800
- US-A- 3 974 729
- Elektor, November 1983, Seiten 11-24 bis 11-27

## Beschreibung

Die Erfindung betrifft ein Verfahren zur Erzeugung eines als natürlichen Rhythmus empfundenen Taktsignals, das aus periodisch sich wiederholenden Folgen von mehreren elektrischen Impulsen (Basisimpulsen) je Periode besteht, wobei die Periodendaueren annähernd gleich lang sind, während die Abstände der Impulse (Basiszeiten) in einem im wesentlichen konstanten Verhältnis zueinander variieren, sowie einen Taktigeber zur Durchführung dieses Verfahrens.

Taktgeber werden in vielen Bereichen des täglichen Lebens zur Steuerung von Zeitabläufen verwendet.

Insbesondere in der Musik werden Taktgeber in Rhythmusgeräten, Begleitautomaten und Metronomen eingesetzt. Dabei bestehen die Perioden, in denen sich Folgen von mehreren Basisimpulsen periodisch wiederholen, in der Rejel aus einem vollständigen musikalischen Takt. Die einzelnen Perioden (Takte) dauren in der Regel gleich lange, die "Periodendauer" kann aber auch während eines Musikstückes abrupt oder allmählich geändert werden - abrupt bei einem Taktwechsel und allmählich bei kontinuierlicher Tempoänderung, z.B. Temposteigerung, im Laufe des Musikstückes.

Die Impulsfolgen entsprechen in der Musik den Tonfolgen, wobei die Impulse am Anfang und Ende der verschiedenen Ereignisse, wie Töne oder Klänge, gegeben werden. Jeder Impuls muß also mit dem gewünschten Ereignis korreliert werden.

Die eine Periode in Abstände (Basiszeiten bzw. Basiszeitdauren), also in Impulsabstände, aufteilenden Impulse (Basisimpulse) legen in der Musik . das Basiszeitmaß innerhalb des Taktes (Periode) fest; hierzu dienen meistens die sogenannten "Viertel". Die Zeitebene der "Viertel" kann dann als Basiszeitebene bezeichnet werden; dieser sind in der Regel weitere Zeitebenen überlagert, nämlich die Zeitebene der Achtel, der Sechzehntel usw.. Überlagert man all diese Zeitebenen in einem Taktgeber, so müssen zwischen den Basisimpulsen entsprechende Zwischenimpulse, z.B. für die Achtel, Sechzehntel usw., gegeben werden.

Die einfachste Form eines Taktgebers in der Musik ist ein mechanisch oder elektrisch betriebenes Metronom. Solche Metronome, aber auch die Taktgeber in den Rythmusgeräten der ersten Generation geben den Takt bzw. die dem Takt entsprechenden Impulse ausschließlich zeitlinear, d.h. daß die Zeit zwischen allen Viertelimpulsen, Achtelimpulsen, Sechzehntelimpulsen, Triolen-Achtelimpulsen usw. jeweils genau gleich sind. Ein so erzeugter Rhythmus klingtsehr maschinell und unnatürlich. Daher sind solche Geräte nur begrenzt verwendar. Ein elektrischbetriebenes Metronom zu Erzeugung eines gleichmäßig starren Taktes is aus der Zeitschrift Elektor, November 1983, Seiten 11-24 bis 11-27 bekannt.

Bei Rhythmusgeräten der zweiten Generation wurden unterschiedlich lange Zwischenimpulsabstände (Zwischenzeiten) von zwei benachbarten Zwischenimpulsen realisiert. Dies hat die Folge, daß von hintereinanderfolgenden Zwischenimpulsen der Zeitebene der Sechzehntel die Zwischenzeiten zwischen dem ersten und zweiten, dem dritten und vierten, dem fünften und sechsten usw. Impuls größer oder kleiner als zwischen dem zweiten und dritten, dem vierten und fünften, dem sechsten und siebten usw. Impuls ist. Das Verhältnis, in dem die vorgenannten Zwischenzeiten stehen, ist einstellbar. Erreicht wird dies durch Auszählen der Impulse eines hochfrequenten Taktgebers. Hierdurch läßt sich eine deutlich hörbare, aber doch nur sehr oberflächliche Annäherung an natürlich gespielte Rhythmen erzielen, denn das übrige rhythmische Gerüst, vor allem die Viertelebene, bleibt nachwievor linear, d.h. zeitkonstant, wirkt daher nachwievor starr und unswingend.

Solche Rhythmusgeräte erfordern von dem sie behutzenden Musiker eine sehr starke Disziplin in rhythmischer Hinsicht und unterbinden eine individuell geprägte rhythmische Ausdrucksweise.

In einer weiteren Art von Rhythmusgeräten können natürlich gespielte Rhythmen als Phrasen abgespeichert und wiedergegeben werden. Hierzu wird der von einem Musiker gespielte Rhythmus digital aufgenommen und als Phrase konserviert. Bei diesen Rhythmusgeräten wird der der Rhythmus zwar als völlig natürlich empfunden, weil er die Wiedergabe natürlich gespielter Musik ist. Es müssen jedoch für umfangreiche Anwendungsmöglichkeiten eines solchen Rhythmusgerätes sehr viele Phrasen gespeichert werden, was hoe Speicherkapazitäten und eine Vielzahl von Schaltelementen erfordert. Außerdem stellt ein so gespeicherter und wiedergegebener Rhythmus ein reines Plagiat dar.

Davon ausgehend liegt der Erfindung die Aufgabe zugrunde, ein Verfahren sowie einen Taktgeber der eingangs genannten Art zu schaffen, bei denen die Impulsfolgen innerhalb einer Periode von mindestens zwei Impulsen mit periodisch sich ändernden Abstandsveränderungen (Zeitverzögerungen) abgegeben werden; ein solcher Taktgeber soll insbesondere für Rhythmusgeräte und Metronome der Musik einsetzbar sein und einen musizierbaren Rhythmus erzeugen, der natürlich gespielten Rhythmen möglichst variabel anpaßbar ist.

Zur Lösung dieser Aufgabe wird ein Verfahren gemäß dem Anspruch 1 vorgeschlagen. Für Impulsfolgen, die für zeitgleich ablaufende, miteinander korrelierte Vorgänge, insbesondere für verschiedene Zeitebenen der Musik (Ebene der Halben, Viertel, Achtel usw.) gegeben werden, wird als Lösung der Aufgabe ein Verfahren gemäß dem Anspruch 2vorgeschlagen. Bei dieser Lösung werden die Basisimpulse für die Basisebene gegeben, während die Zwischenimpulse einer oder mehreren weiteren Zeitebenen angehören. Jeder Impuls kann erforderlichenfalls mehrere Ereignisse gleichzeitig einleiten oder beenden, d.h. daß für in verschiedenen Ebenen gleichzeitig einsetzende oder beendete Ereignisse nur ein einziger Impuls erforderlich ist.

Gemäß einer dritten Ausführungsform der Erfindung wird die Aufgabe durch ein Verfahren der eingangs genannten Art gelöst, bei dem Periode mindestens zwei Impulse derart erzeugt und abgegeben werden, daß, die Abstandveränderungen zwischen den einzelnen Impulsabständen und dem über eine Periode gemittelten Impulsabstand stetig anschwellen und wieder abschwellen und daß die gemittelten Impulsabstände mindestens so lang wie die Dauer eines Achtel-Tones, vorzugsweise so lang wide die Dauer eine Viertel-Tones, sind. Ein erfindungsgemäßer Taktgeber zur Durchführung der erfindungsgemäßen Verfahren ist im Anspruch 7 definiert.

Nit einem erfindungsgemäßen Taktgeber kann der Eintritt von Ereignissen - im Vergleich zu einer starren Abfolge gleichlanger Zeitintervalle - abstandsverändert (zeitverzögert) veranlaßt werden, und zwar derart, daß die Zeitverzögerungen in der gleichen Weise periodisch schwanken, wie dies bei in der Natur ablaufenden Vorgängen der Fall ist.

Es wurde nämlich erkannt, daß insbesondere bei Menschen oder Tieren ablaufende, periodisch sich wiederholende Ereignisse, wie die Körperbewegungenbeim Laufen, die Herztätigkeit und vieles andere durch zeitgleich ablaufende Vorgänge, wie die Atmung, seelische Empfindungen u.ä., in erster Linie periodischen Schwankungen unterworfen werden. Anders als ein herkömmlicher Metronom ist ein Lebewesen von Natur aus weniger dazu geeignet, Vorgänge zeitexakt zu wiederholen. Dies gilt insbesondere für Musiker, vor allem für Rhythmiker, denen ein Musizieren nach dem Metronom unnatürliche Körperbewegungen abverlangt. Demgegenüber arbeitet ein erfindungsgemäßer Taktgeber in einer Weise, die natürlich und zwanglos gespielter Musik außerordentlich nahekommt.

"Natürlicher Rhythmus" ist - im Sinne der Erfindung - nicht auf den Rhythmus in der Musik beschränkt (wenn dort auch bevorzugt angewendet), sondern in weitesten Sinne zu verstehen, nämlich im Sinne einer Taktgabe, die einen Vorgang auslöst, der in Wechselwirkung mit dem Körperfunktionen eines Lebewesens treten soll. Es versteht sich demnach, daß erfindungsgemäß Taktgeber überall dort einsetzbar sind, wo durch die Taktgabe ein entsprechender Vorgang ausgelöst werden soll bzw. ausgelöst wird. Ob diese Körperfunktion die Bewegung von Gliedmaßgen, die Tätigkeit der Sinne oder anderer Körperfunktionen, wie die der verschiedenen Kreisläufe, betrifft, spielt also keine Rolle für die Ausführbarkeit der Erfindung; sie kann daher in Spielzeugen, Küchengeräten, Bild- oder Tonaufzeichnern genauso wie auf medizinischem Gebiet angewendet werden - bevorzugtes Anwendungsgebiet ist jedoch die Musik und insbesondere die Rhythmuserzeugung.

Vorteilhafte Weiterbildungen des Erfindungsgegenstandes ergeben sich aus den Unteransprüchen.

Die vorgenannten erfindungsgemäß zu verwendenden Bauteile bzw. Arbeitsfunktionen unterliegen in ihrer Größe, Formgestaltung, Materialauswahl und technischen Konzeption keinen besonderen Ausnahmebedingungen, so daß die in dem jeweiligen Anwendungsgebiet bekannten Auswahlkriterien uneingeschränkt Anwendung finden können.

Es versteht sich, daß die Merkmale der Unteransprüche in beliebiger sinnvoller Kombination mit dem Merkmalen der übergeordneten Ansprüche ebenfalls den Gegenstand der Erfindung bilden.

Weitere Einzelheiten, Merkmale und Vorteile des Gegenstandes der Erfindung ergeben sich aus der nachfolgenden Beschreibung der zugehörigen Zeichnung, in der bevorzugte Ausführungsformen eines erfindungsgemäßen Taktgebers dargestellt sind. In der Zeichnung zeigen:

Fig. 1a bis c grafische Darstellungen der erfindungsgemäßen Zeitverzögerungen von in mehreren Ebenen gegebenen Impulsfolgen während einer Periode in Abhängigkeit von der Zeit; dabei ist in Fig. 1a ein binärer 4/4-Takt mit den Zeitverzögerungen der Viertel, Achtel und Sechszehntel sowie der Gesamtzeitverzögerung dargestellt. Dasselbe gilt für Fig. 1 b, bei der die Verzögerung der Sechszehntel zur Erzeugung sogenannter triolischer Sechszehntel besonders ausgeprägt ist, während in Fig. 1c ein aus Vierteln und Achteln bestehender 3/4-Takt dargestellt ist;

Fig. 2 ein schematisches Schaltbild für ein Taktgebermodul.

In Fig. 1a sind unterhalb der Zeitachse (t) die in der Musik üblichen Zählzeiten von 1 bis 3 einschließlich der mit ne, +, te und e bezeichneten Zählwerte angegeben. Die Zählzahlen 1 bis 3 geben die zeitlinearen Impulse für die Viertel auf der Zeitachse an, wie sie ein herkömmlicher Metronom vorgeben würde. Das gleiche gilt für die exakt in der Mitte zwischen den Viertel liegenden Achtel (zweite Ebene) und ebenso für die Sechszehntel (dritte Ebene), während die Viertel die Basisebene bilden. Eine Periode hat in diesem Fall also die Periodendauer von zwei Vierteln. Am Beginn und am Ende der Periode fallen alle von dem Taktgeber zu gebenden Impulse exakt mit den metronomisch gegebenen Impulsen zusammen. Die als Basiszeiten bezeichneten Zeitspannen zwischen den Basisimpulsen (Impulse für die Viertel) sind innerhalb der Periode aber ungleich lang, so daß der bei der Zählzeit 2 gegebene Impuls gegenüber der mittleren Basiszeit (exakte metronomische Zeit) um eine bestimmte Zeitspanne verzögert gegeben wird. Diese Zeitverzögerung d (= delay) kann natürlich positiv oder negative gewählt werden - in den Figuren 1a bis 1c sind alle Zeitverzögerungen als positiv angenommen. Die Zeitverzögerungen für die während einer Periode gegebenen Basisimpulse gegenüber der mittleren Basiszeit schwellen nun - gemäß der Erfindung - während einer Periode an und wieder ab. Dies ist in den Figuren 1a bis 1c mit den Kurven aₗ bzw. a₂ dargestellt. Dieses An- und wieder Abschwellen der Zeitverzögerung erfolgt in den Beispielen gemäß Fig. 1a und 1b während einer aus zwei Basiszeiten von je einem Viertel gebildeten Periodendauer und in Fig. 1c in einer aus drei Basiszeiten (3/4) gebildeten Periodendauer. Es ist zu beachten, daß die Zeitachse in Fig. 1c einen kleineren Maßstab hat und daß in den Figuren 1a bis 1c Zeitverzögerung d in einem deutlich kleineren Maßstab (also stark überhöht) dargestellt ist, als die Zeitachse t, um den erfindungsgemäßen Effekt zu verdeutlichen.

Entsprechend einer bevorzugten Ausführungsform der Erfindung sind in den Fig. 1a bis 1c alle Zeitverzögerungskurven etwa sinusförmig dargestellt. Es sind aber auch Abweichungen von der Sinusform denkbar.

Die vom Taktgeber zu gebenden Basisimpulse werden um den durch die jeweils zugeordnete Zeitverzögerung festgelegten Zeitverzögerungswert d verzögert gegeben.

Sofern außer den Basisimpulsen auch Zwischenimpulse gegeben werden, die im Normalfall die Basiszeiten in gleichlange Zwischenzeiten unterteilen, sollen auch die Zwischenzeiten eine Zeitverzögerung erleiden, wobei diese Zeitverzögerung in dieser Ebene zwischen zwei benachbarten Impulsen der darunter liegenden (hier der Basisebene) höchstens einmal an- und wieder abschwellen. Das gleiche gilt für weiter eingeschobene Zeitebenen, etwa die in Figuren 1a und 1b dargestellten Sechzehntel, entsprechend.

Die Zeitverzögerungskurven für die Ebene der Achtel sind in den Figuren 1a und 1b und in Figur 1c mit b₂ bezeichnet, während die entsprechenden Kurven für die Zeitverzögerung der Sechszehntel in Fig. 1a mit c₁ und in Fig 1b mit c₂ dargestellt sind.

Erfindungsgemäß sollen sich im Falle mehrerer überlagerter Zeitebenen (auch als Ereignisebenen zu bezeichnen) die Verzögerungszeiten der einzelnen Impulse aus der Summe aller Zeitverzögerungen zusammensetzen. Dementsprechend sind in den Figuren 1a bis 1c die Summenkurven e, f und g der Zeitverzögerungen in den einzelnen Ereignisebenen dargestellt worden. Der Taktgeber benötigt also einerseits ein zeitkonstant arbeitendes Zählregister und andererseits eine Zeitverzögerungsschaltung, mit der die gewünschten Zeitverzögerungen in den einzelnen Ebenen sowie die Gesamtzeitverzögerung vorgebbar ist. Jedesmal wenn das Zählregister eine Impulsgabe veranlaßt, muß dieser der dem betreffenden Zeitpunkt zugeordneten Zeitverzögerung entsprechend zeitverzögert vom Taktgeber abgegeben werden.

Der einfachste Fall der Erfindung ergibt sich aus der Zeitverzögerungskurve a₂ gemäß Fig. 1c - dieser Fall genügt den Merkmalen des Anspruchs 1.

Das Maß der größten Zeitverzögerung für jede einzelne Ebene ist bei einer bevorzugten Ausführungsform der Erfindung stufenlos einstellbar. Während gemäß den Figuren 1a und 1c die maximale Zeitverzögerung für alle Zeitebenen etwa gleich groß ist, ist in Fig. 1 die Zeitverzögerung für die Sechszehntel deutlich größer als für die Viertel und Achtel; letzteres ist u.a. für die Erzeugung sogenannter ternärer Sechszehntel zur Erzeugung des sogenannten Triolen-feeling oder punktierter Rhythmen erforderlich. Dieser Verstärkungsfaktor ist also (bei Rhythmusgebern) eine Stilabhängig zu wählende Größe, die (im Falle einer sinusförmigen Verzögerungskurve) mit dem Sinsuswert multipliziert die Zeitverzögerung ergibt. Im Extremfall können einzelne Verzögerungskurven auch sehr flach werden, so daß für diese Ebene nur die Summe der Zeitverzögerungen aus den anderen Ebenen zur Wirkung kommt. Die maximale verzögerung, z.B. der off beat-Sechszehntel sollte jedoch nicht großer als ein mittleres Sechszehntel sein.

Das in Fig. 2 dargestellte Taktgebermodul besteht aus einem Taktgeber T, z.B. einem Knackimpulsgenerator (Multivibrator), der z.B. zwischen 2 und 20 Hz stufenlos regelbar ist. Weiterhin wird ein Zähler benötigt, der z.B. zeitkonstant die Zahlen 1 bis 8 periodisch durchzählt, um dann immer wieder bei 1 neu zu beginnen. Mit diesem Zähler können Impulse des Taktgebers T den Schaltern S, bis S₇ zugeführt werden, wobei diese elektronischen Schalter beim ersten Impuls geöffnet, beim nächsten Impuls geschlossen und beim übernächsten Impuls wider geöffnet werden usw.. Hierzu sind von den Ausgängen 1 bis 8 des Zählers Z jeweils zwei Ausgänge einem Schalter S zugeordnet. In der Zeichnung ist der das Schalteröffnen bewirkende Ausgang mit + und des das Schalterschließen bewirkende Ausgang mit 0 gekennzeichnet. Beim Einschalten des Gerätes sind alle Schalter geschlossen.

Parallel zu den Schaltern S, bis S₇ sind Widerstände R, bis R₇ geschaltet. Untereinander sind diese Widerstände R, bis R₇ sowie ein als Vorwiderstand dienender Widerstand Rₒ hintereinander als Spannungsteiler geschaltet. Je mehr Schalter S geöffnet sind, um so größer ist der Gesamtwiderstand und damit die delay-Zeit, die maximal z.B. 0,5 Sekunden beträgt. Mit den Schaltern S, bis S₄ und den Widerständen R, bis R₄ ist es z.B. möglich, für das in Fig. 1a und 1b dargestellte Beispiel, das Anschwellen und Abschwellen der Verzögerungszeiten innerhalb einer Periode nachzuvollziehen. Sollte dies sinusförmig geschehen, so beträgt das Widerstandsverhältnis von R, zu R₂ und von R₄ zu R₃ etwa 0,415. Ist eine feinere Unterteilung z.B. deshalb gewünscht, weil auch Zweiunddreißigstel oder gar Vierundsechzigstel als weitere Zeitebenen einbezogen werden sollen, so sind entsprechend mehr Ausgänge am Zählregister und Schalter sowie Widerstände erforderlich. In dem vorliegenden, zur Verständniserleichterung sehr einfach ausgeführten, Anschauungsbeispiel wird die Sinuskurve für die Zeitverzögerung in der Viertelebene (Basisebene) in lediglich vier Punkten dargestellt. Parallel zur der Kette der Widerstände R, bis R₄ ist ein stufenlos regelbares Potentiometer P, geschaltet - entsprechend den Potentiometern P₂ und P₃ für die Widerstände R₄ und R₆ bzw. R₇. Mit diesen Potentiometern wird der Zeitverzögerungskoeffizient (Verstärkungsfaktor) und damit die Steilheit der jeweiligen Zeitverzögerungskurve gereglet. In dem mit den Impulsen des Taktgebers T beaufschlagten Verzögerungsglied D effolgt die Verknüpfung mit der linear spannungsgesteurerten Verzögerungszeit, z.B. zwischen 0 und 0,5 Sekunden. Der Ausgang A des Verzögerungsgliedes D führt z.B. zu den Klangfiltern, die durch die zeitverzögerten Impulse aktiviert und desaktiviert werden.

Zur zeitverzögerten Darstellung der Achtel sind die Schalter Sₛ und S₆ mit jeweils vier Ausgängen des Zählers Z verbunden, so daß währen einer Zählperiode von 1 bis 8 jeder Schalter zweimal geöffnet und zweimal wieder geschlossen wird. Dies geschieht derart, daß zunächst beide Schalter nacheinander geöffnet und in umgekehrter Reihenfolge wieder geschlossen werden und sich dieser Vorgang dann wiederholt. Da in diesem Fall die Widerstände R₅ und R₆ gleich groß sind, kann auf diese Weise auch für die Ebene der Achtel eine etwa sinusförmige Zeitverzögerungskurve punktweise nachgebildet werden, wobei durch das Potentiometer P₂ wieder die Steilheit der Verzögerungskurve bestimmt wird.

Der für die Sechszehntel zuständige Widerstand R₇ ist deutlich größer als die Widerstände R₁ bis R₆, da für die Sechszehntel vergleichsweise größere delay-Zeiten gebraucht werden, um ternäre oder punktierte Rhythmen zu realisieren.

Wie der Fig. 2 ohne weiteres entnehmbar, addieren sich die Verzögerungswerte für alle drei Ebenen, da jeder Ausgang 1 bis 8 das Zählers Z gleichzeitiges Zu- und Abschalten je eines Widerstandes je Zählbenen gleichzeitig bewirkt.

Natürlich können durch Verwendung integrierter Schaltkreise die erfindungsgemäßen Taktgebermodule einfacher im Aufbau, kompakter sowie leistungsfähiger als in dem dargestellten Anschauungsbeispiel ausgeführt sein. Dabei können z.B. auch die maximalen Verzögerungszeiten (positive oder negative) z.B. digital eingegeben werden. Für ein Tempo von z.B. 120 Viertel pro Minute würde der Taktgeber dann 800 Hz oder ein vielfaches von 800 Hz liefern. Ein entsprechender Baustein würde dann die relevanten Impulse zählen und berechnen und sie an die entsprechenden Klangfilter weitergeben. Natürlich können außer weiteren Verzögerungsebenen, wie z.B. Zweiunddreißigstel und Vierundsechzigstel, auch sogenannte Triolen und Quintolen dargestellt werden und die Änderung der maximalen Verzögerungszeit in sehr feinen, z.B. Promille-Schritte eingegeben werden.

Bei einer noch weiteren Ausbaustufe könnten noch größere Perioden, z.B. statt zwei Vierteltakten vier ganze Takte oder ein vielfaches davon erfaßt werden. Schließlich könnten auch nicht periodische Temposchwankungen innerhalb größerer Programme zur weiteren Überlagerung vorgesehen werden, wobei die Temposchwankungen, Taktwechsel, u.ä. an jeder beliebigen Stelle des Musikstückes vorgebbar wären. Ebenso besteht die Möglichkeit, die eingangs erwähnte digitale Klangspeicherung mit dem erfindungsgemäßen Taktgebermodul zu kombinieren und somit jeden natürlich musizierbaren Vorgang - und mehr - elektronisch zu erzeugen.

Wenn auch das Ausführungsbeispiel in erster Linie auf Taktgeber für die Musik Bezug nimmt, so ist dieser gleichwohl auch in anderen Bereichen sinnvoll einsetzbar, wie sie weiter vorne erläutert wurden.

Bei einem anderen, in der Zeichnung nicht eigens dargestellten Ausführungsbeispiel der Erfindung, gemäß Anspruch 3, ist die Dauer der gemittelten Basiszeit derart lang, daß die der Basiszeitebene überlagerten höheren Zeitebenen von dem Anschwellen und wieder Abschwellen der Zeitverzögerungen in der Basiszeitebene mitbeeinflußt werden - und zwar auch dann, wenn die den höheren Zeitebenen entsprechenden Zwischenimpulse, wie bei einem Metronom, nicht eigens gegeben, aber von dem Musiker gespielt werden. Es wurde nämlich erkannt, daß "swingende" Musik durch Zeitverzögerungen in niedrigeren Zeitebenen - entsprechend relativ langen Basiszeiten -, insbesondere in der Zeitebenen der Viertel-Töne, ihr charakteristisches Gepräge erhält. Alle darüberliegenden Zeitebenen müssen dann automatisch den Zeitverzögerungen in der Basiszeitebene derart unterworfen werden, daß entsprechenden Impulse aller Zeitebenen zusammenfallen - und zwar unabhängig davon, ob die Zwischenimpulse aus den höheren Zeitebenen symmetrisch oder unsymmetrisch zwischen den Basisimpulsen gegeben werden. Diese Ausführungsform eignet sich insbesondere als Metronom mit vorzugsweise einstellbarer Frequenz, bei dem man von einem auf dem gesamten Frequenzband "swingenden" Metronom sprechend kann.

## Patentansprüche

1. Verfahren zur Erzeugung eines als natürlicher Rhythmus empfundenen Taktsignals, das aus periodisch sich wiederholenden Folgen von mehreren elektrischen Impulsen (Basisimpulsen) je Periode besteht, wobei die Periodendauern annähernd gleich lang sind, während die Abstände der Impulse (Basiszeiten) in einem im wesentlichen konstanten Verhältnis zueinander variieren, dadurch gekennzeichnet, daß je Periode mindestens drei Impulse derart erzeugt und abgegeben werden, daß die Abstandsveränderungen (Zeitverzögerungen) zwischen den einzelnen Impulsabständen (Basiszeiten) und dem über eine Periode gemittelten Impulsabstand stetig anschwellen und wieder abschwellen.

2. Verfarhen gemäß dem Oberbegriff von Anspruch 1, bei dem zwischen den Impulsen in mindestens einer weiteren Zeitebene Zwischenimpulse gegeben werden, dadurch gekennzeichnet, daß alle Impulse derart erzeugt und abgegeben werden, daß
a) die Abstandsveränderungen zwischen den einzelnen Impulsabaständen und dem über eine Periode gemittelten Impulsabstand stetig anschwellen und wieder abschwellen,
b) die Zwischenimpulsabastände zwischen den aufeinanderfolgenden Impulsen und Zwischenimpulsen ungleich lang sind und die Abstandsveränderungen zwischen diesen Zwischenimpulsabständen (Zwischenzeiten) und dem über eine Periode gemittelten Zwischenimpulsabstand während einer Periode mehrfach und jeweils stetig anschwellen und wieder abschwellen und
c) sich die jeweilige Abstandsveränderung aus der Summe der einzelnen Abstandsveränderungen additiv zusammensetzt.

3. Verfarhen gemäß dem Oberbegriff von Anspruch 1, dadurch gekennzeichnet, daß je Periode mindestens zwei Impulse derart erzeugt und abgegeben werden, daß die Abstandsveränderungen zwischen den einzelnen Impulsabständen und dem über eine Periode gemittelten Impulsabstand stetig anschwellen und wieder abschwellen und daß die gemittelten Impulsabstände mindestens so lang wie die Dauer eines Achtel-Tones, vorzugsweise so lang wie die Dauer eine Viertel-Tones, sind.

4. Verfahren nach Anspruch 1, 2 oder 3, dadurch gekennzeichnet, daß die Impulse derart erzeugt und abgegeben werden, daß die enzelnen Abstandsveränderungen etwa sinusförmig verlaufen.

5. Verfahren nach Anspruch 1, 2 oder 3, dadurch gekennzeichnet, daß die Abstandsveränderungen einzeln, insbesondere stufenlos, einstellbar sind.

6. Verfahren nach Anspruch 1, 2 oder 3, dadurch gekennzeichnet, daß die Impulse derart . erzeugt und abgegeben werden, daß bei maximaler Abstandsveränderung ein Impuls mit seinem benachbarten Impuls zusammenfällt.

7. Taktgeber mit einem Impulsgenerator (T), einem dem Impulsgenerator (T) nachgeordneten Zählwerk (Z) mit mehreren Ausgängen zum nacheinander Durchlassen der Impulse oder eines Teiles der Impulse des Impulsgenerators (T) sowie den Ausgängen nachgeordneten Schaltern (S₁ ... , Sₙ) zur Durchführung der Verfahrens nach Anspruch 1, 2 oder 3, dadurch gekennzeichnet, daß er ferner einer Widerstandskette (R₁, ... Rₙ) und einem spannungsgesteuerten Verzögerungsglied (Verknüpfungsglied) (D) besteht, daß die Widerstandskette (R₁... , Rₙ) als Spannungsteiler parallel mit den Schaltern (S₁..., Sₙ) geschaltet ist und daß jedem Schalter (S1..., Sn) mindestens ein Paar von je zwei Ausgängen des Zählwerkes (Z) derart zugeordnet ist, daß jeweils ein Impuls des Impulsgenerators (T) den betreffenden Schalter öffnet und ein anderer Impuls ihn wieder schließt oder umgekehrt.

8. Taktgeber nach Anspruch 7, dadurch gekennzeichnet, daß die für eine Zeitebene vorgesehene Widerstandskette mit einem Potentiometer parallel geschaltet ist.

9. Taktgeber nach Anspruch 7 oder 8, dadurch gekennzeichnet daß die Periodendauer veränderbar ist.

## Revendications

1. Procédé de production d'un signal de synchronisation ressenti comme un rythme naturel consistant en des successions qui se répètent périodiquement de plusieurs impulsions électriques (impulsions de base) par période, les durées des périodes étant approximativement de la même longeur, tandis que les écarts des impulsions (temps de base) varient les uns par rapport aux autres dans un rapport essentiellement constant, caractérisé en ce que chaque période produit et transmet au moins trois impulsions de façon à ce que les modifications d'écart (retards de temps) entre les différents écarts d'impulsions (temps de base) et l'écart moyen d'impulsions pendant une période croîssent et décroissent continuellement.

2. Procédé selon le préambule de la revendication 1, selon lequel entre le impulsions on donne des impulsions intermédiaires dans au moins une autre plage de temps, caractérisé en ce que toutes les impulsions sont produites et transmises de façon
a) à ce que les modifications d'écart entre les différents écarts d'impulsions et l'écart moyen d'impulsion pendant une période croissent et décroissent continuellement,
b) que les écarts des impulsions intermédiaires entre les impulsions qui se succèdent et les impulsions intermédiaires n'ont pas la même longeur et que les modifications d'écarts entre ces écarts d'impulsions intermédiaires (temps intermédiaires) et l'écart moyen d'impulsion intermédiaire pendant une période croissent et décroissent de manière continue, respectivement, pendant un période et
c) que la modification d'écart considérée se compose par addition de la somme des différentes modifications d'écarts.

3. Procédé selon le préambule de la revendication 1, caractérisé en ce que chaque période produit et transmet au moins deux impulsions de façon à ce que les modifications d'écarts entre les différents écarts d'impulsions et entre l'écart moyen d'impulsions pendant une période croissent et décroissent de façon continue, et que les écarts moyens d'impulsions sont au moins égaux à la durée du huitième d'un ton, de préférence à la durée d'un quarte de ton.

4. Procédé selon les revendications 1, 2 ou 3, caractérisé en ce que les impulsions sont produites et transmises de façon à ce que les différentes modifications d'écart suivent une courbe à peu près sinusoïdale.

5. Procédé selon les revendications 1, 2 ou 3, caractérisé en ce que les modifications d'écart peuvent être réglées individuellement, notamment de manière continue.

6. Procédé selon les revendications 1, 2 ou 3, caractérisé en ce que les impulsions sont produites et transmises de façon à ce que, lors d'une modification maximale de l'écart, une impulsion coïncide avec l'impulsion voisine.

7. Génératuer de rythme comprenant un générateur d'impulsions (T), un compteur (Z) prévu à la suite du générateur d'impulsions (T), ledit competeur ayant plusieurs sorties pour laisser passer l'une après l'autre les impulsions ou une partie des impulsions produites par le générateur d'impulsions (T), ainsi que des commutateurs, (Si,... Sₙ) disposés à la suite des sorties pour la mise en oeuvre du procédé selon la revendication 1, 2 our 3, caractérisé en ce que qu'il comprend en outre un chaîne de résistance (Rᵢ... Rₙ) et un élément de retard commandé en tension (élément d'enchaînement) (D), que la chaîne de résistance (Rᵢ... Rₙ) est commutée en parallèle aux com- muntateurs (Si... Sₙ) en tant que diviseur de tension, et que à chaque commutateur (S, ... Sₙ) est attribuée au moins une paire de deux sorties respectives du compteur (Z) de de façon à ce qu'une impulsion à la fois du générateur d'impulsions (T) ouvre le commutateur considéré et qu'une autre impulsion le referme, ou inversement.

8. Générateur de rythme selon la revendication 7, caractérisé en ce que la chaîne de résistance prévue pour une plage de temps est communtée en parallèle avec un potentiomètre.

9. Générateur de rythme selon la revendication 7 ou 9, caractérisé en ce que la durée de la période peut être modifée.

## Claims

1. A method of producing a timing signal which is perceived as a natural rhythm and is composed of periodically repeating sequences of a plurality of electrical pulses (base pulses) per period, the periods being of approximately the same duration whilst the intervals between the pulses (base times) vary is a substantially constant ratio to one another, characterized in that in each period at least three pulses are produced and emitted in such a manner that the interval variations (time delays) between the individual pulse-intervals (base times) and the pulse interval averaged over a period constantly increase and then decrease again.

2. A method in accordance with the preamble of Claim 1, with which intermediate pulses are sent between the pulses, in at least one additional time plane, characterized in that all pulses are produced and emitted in such a manner that
a) the interval variations between the individual pulse-intervals and the pulse interval averaged over a period constantly increase and then decrease again,
b) the intermediate-pulse intervals between the successive pulses and intermediate pulses are of unequal length and over a period the interval variations between these intermediate-pulse intervals (intermediate times) and the intermediate-pulse interval averaged over a period repeatedly increase and then decrease again in a constant manner and
c) the respective interval variation is additively made up of the sum of the individual interval-variations.

3. A method in accordance with the preamble of Claim 1, characterized in that in each period at least two pulses are produced and emitted in such a manner that the interval variations between the individual pulse-intervals and the pulse interval averaged over a period constantly increase and then decrease again, and in that the average pulse intervals are at least as long as the duration of an eighth tone, preferably as long as the duration of a quarter tone.

4. A method in accordance with Claim 1, 2 or 3, characterized in that the pulses are produced and emitted in such a manner that the individual interval-variations are approximately sinusoidal.

5. A method in accordance with Claim 1, 2 or 3, characterized in that the interval variations are individually adjustable, especially continuously adjustable.

6. A method in accordance with Claim 1, 2 or 3, characterized in that the pulses are produced and emitted in such a manner that with a maximum interval variation a pulse coincides with the neighbouring pulse.

7. A timing pulse generator which, for carrying out the method in accordance with Claim 1, or 3, has a pulse generator (T), a counting mechanism (Z) which is connected down stream of the pulse generator (T) and has a plurality of outlets to allow the successive through-passage of the pulses, or a number of the pulses, of the pulse generator (T), and circuits (S₁,... ,Sₙ) arranged down stream of the outlets, in that it moreover comprises a chain of resistors (R₁,... ,Rₙ) and a voltage-controlled delay element (logic element) (D), in that the chain of resistors (R₁,... ,Rₙ) is connected in parallel with the circuits (S₁,... ,Sₙ) the resistors being current conductors, and in that at least one pair of outlets of the counting mechanism (Z) is associated with each circuit (S₁,... ,Sₙ) in such a manner that in each case a pulse from the pulse generator (T) opens the relevant circuit and another pulse closes it again, or vice versa.

8. A timing pulse generator in accordance with Claim 7, characterized in that the chain of resistors provided for a time plane is connected in parallel with a potentiometer.

9. A timing pulse generator in accordance with Claim 7 or 8, characterized in that the period duration is variable. al
